# EUROPÄISCHE PATENTSCHRIFT

(11) **EP 0 325 767 B1**
(45) Veröffentlichungstag und Bekanntmachung des Hinweises auf die Patenterteilung: **27.04.1994**
(21) Anmeldenummer: 88121213.8
(22) Anmeldetag: 19.12.1988
(51) Int. Cl.: H01H 9/38

(54) **Niederspannungs-Leistungsschalter mit auswechselbaren Kontakten**
Low-tension power circuit breaker with interchangeable contacts
Disjoncteur de puissance à basse tension avec des contacts interchangeables

(30) Priorität: 26.01.1988 DE 3802183
(43) Veröffentlichungstag der Anmeldung: 02.08.1989
(73) Patentinhaber: Licentia Patent-Verwaltungs-GmbH, 60596 Frankfurt (DE)
(72) Erfinder: Petrus, Eduard, D-2351 Wasbek (DE)
(74) Vertreter: Vogl, Leo, Dipl.-Ing.

(56) Entgegenhaltungen:
- EP-A- 0 225 207
- US-A- 2 025 697
- US-A- 2 209 038
- US-A- 3 004 125
- US-A- 3 134 878

## Beschreibung

Die Erfindung betrifft Niederspannungs-Leistungsschalter mit auswechsel-Kontakten gemäß dem Oberbegriff des Anspruchs 1.

Bei den bisher bekannten Kontaktsystemen an Niederspannungs-Leistungsschaltern (DE-A-12 72 423) können bei auftretenden Verschleiß an den Kontaktteilen vor Ort die Hilfskontakte und feststehenden Hauptkontakte ausgetauscht werden. Der Austausch der beweglichen Hauptkontakte und Flexbänder erfordert einen weitgehenden Auseinanderbau des Schalters (z. B. auch der Schaltwelle).

Weiterhin ist durch die US-A-3 004 125 ein Schalter bekannt, bei dem das Flexband mittels einer U-förmigen Blattfeder auf dem Schalthebel fixiert wird. Auch wird durch die EP-A-0 225 207 ein Schalter offenbart, bei dem der Austausch der Hauptkontakte des beweglichen Armes ebenfalls nicht so einfach ist. Hierbei wird die Achse durch die Lamellenkontakte und Lagerplatten in axialer Richtung durchgefädelt. Für diese Handhabung ist aber ein seitlicher Freiraum von etwa einer Bolzenlänge am Schalthebel erforderlich.

Der Erfindung liegt die Aufgabe zugrunde, Niederspannungs-Leistungsschalter mit vor Ort austauschbaren Hauptkontakten und Flexbändern auszustatten. Die Erfindung bezieht sich dabei auf den Austausch der Hauptkontakte des beweglichen Kontaktarmes. Die feststehenden Hauptkontakte sind nach dem bekannten Stand der Technik einfach lösbar.

Diese Aufgabe wird erfindungsgemäß durch die im Anspruch 1 angegebenen Merkmale gelöst.

Weiterbildungen der Erfindung sind in den Unteransprüchen angegeben.

Neben der vorteilhaften Austauschbarkeit der obengenannten Verschleißteile - Hauptkontakt und Flexband - bietet die Erfindung den Vorteil, daß der Gelenkarm so gestaltet werden kann, daß beim Schließen des Kontaktsystemes die Hilfskontakte voreilen und beim Öffnen nacheilen. Weiterhin kann der die Haupt- und Hilfskontakte tragende Teil des Kontaktarmes vorteilhaft so gestaltet sein, daß elektrodynamisch wirkende Kräfte den Kontaktdruck verstärken und daß lamellenförmige Hauptkontakte aufgenommen werden können.

Anhand der Zeichnung wird ein Ausführungsbeispiel der Erfindung näher erläutert.
- Fig. 1: zeigt eine Polbahn eines Kontaktsystems in Seitenansicht, wobei sich das Kontaktsystem in Offenstellung befindet.
- Fig. 2: zeigt den auseinandergenommenen beweglichen Kontaktarm in Explosivdarstellung.
- Fig. 3: zeigt den voreilenden Hilfskontakt beim Schließen des Kontaktsystems
- Fig. 4: eine gegenüber Fig. 3 weiter fortgeschrittene Schließstellung des Kontaktsystems.
- Fig. 5: die abgeschlossene Schließstellung des Kontaksystems.

Fig. 1 zeigt ein Kontaktsystem eines Niederspannungs-Leistungsschalters mit einem beweglichen Kontaktarm, der als zweiteiliger Gelenkarm ausgebildet ist mit einem Kontaktträgerteil 1, einem Hauptarm 2 und einem das Kontaktträgerteil 1 und den Hauptarm 2 verbindenden, lösbaren Gelenk 3, 4, 13. An dem Kontaktträgerteil 1 sind ein Haupt- und ein Hilfskontakt 5,6 befestigt, denen entsprechende ortsfeste Kontakte 11, 12 auf dem feststehenden Teil 8 des Kontaktsystemes zugeordnet sind. Der bewegliche Kontaktarm ist mit seinem Hauptarm 2 über einen Lagerbolzen 7 schwenkbar am feststehenden Teil des Kontaktsystemes befestigt und die elektrische Verbindung zwischen der feststehenden unteren Anschlußfahne und dem Kontaktträgerteil 1 erfolgt mit einem Flexband 9. Das lösbare Gelenk 3, 4, 13 zwischen dem Kontaktträgerteil 1 und Hauptarm 2 besteht aus einem Gelenkstift 3, der sich fest am Kontaktträgerteil 1 befindet, einer einseitig offenen Langlochaufnahme 4 im Hauptarm 2 und einer Stifthalterung 13, die als u-förmige Blattfeder ausgebildet ist und bei zusammengesetztem Gelenk den Gelenkstift 3 in der einseitig offenen Langlochaufnahme 4 hält und leicht abnehmbar ist.

Eine Isolierkappe 14 aus elastischem Material sichert den Sitz der Stifthalterung 13 auf dem Gelenkstift 3 und beeinflußt den Lichtbogenverlauf im Schalter. Mit einer Kontaktdruckfeder 10 wird bei geschlossenem Kontaktsystem der erforderliche Kontaktdruck auf die Hauptkontakte 5, 11 erzeugt (siehe auch Fig. 5). Die Kontaktdruckfeder 10 wird am Kontaktträgerteil 1 und am Hauptarm 2 jeweils durch Federaufnahmen 21, 22 gehalten. Bei geöffnetem Kontaktsystem ist die Wirkung der Kontaktdruckfeder 10 durch einen Anschlag 23 begrenzt, der sich am Hauptarm 2 befindet. Das Kontaktträgerteil 1 zeigt unterhalb des Hauptkontaktes 5 einen Fortsatz 24 mit der die Stromführung so beeinflußt, wird daß die elektrodynamisch wirkenden Kräfte den Kontaktdruck auf die Hauptkontakte 5, 11 verstärken. Das Kontaktträgerteil 1 und der Hauptarm 2 sind im Querschnitt u-förmig ausgeführt. In OFFEN-Stellung des Kontaktsystemes ist bei abgenommener Lichtbogenlöschkammer das Flexband 9 über die von oben leicht zugängliche Flexbandbefestigung 15 vom feststehenden Teil des Kontaktsystemes 8 lösbar und zusammen mit dem Kontaktträgerteil 1 aus dem Kontaktsystem herausnehmbar.

Fig. 2 zeigt den auseinandergenommenen beweglichen Kontaktarm mit dem Kontaktarmträger 1, dem Hauptarm 2 der Kontaktdruckfeder 10, der Stifthalterung 13 einem abgeflachten Anschlagbolzen 16. Das Kontaktträgerteil 1 trägt den festen Gelenkstift 3, der in der einseitig offenen Langlochaufnahme 4 gehalten wird. Die als u-förmige Blattfeder ausgebildete Stifthalterung 13 liegt nach dem Aufsetzen mit ihrem Rücken 17 an dem abgeflachten Anschlagbolzen 16 der in Ausnehmungen 20 des Hauptarmes 2 gegenüber der einseitig offenen Langlochaufnahme 4 gelagert ist. Zur Montage und Demontage der Gelenkverbindung - Gelenkstift 3, Lagerloch 4, Blatt 13 - können die seitlichen Schenkel 18 der u-förmigen Blattfeder leicht auseinander gebogen werden und geben somit den Gelenkstift 3 frei.

In Fig. 3 und 4 ist das Abrollen des vorreilenden Hilfskontaktes 6 am feststehenden Hilfskontakt 12 erkennbar, das beim Schließen des Kontaktsystems auftritt.

In Fig. 5 ist erkennbar, daß beim abgeschlossenen Schließvorgang die Hilfskontakte 5, 12 keine Berührung haben. Beim Öffnen des Kontaktsystems rollt zunächst der bewegliche Hauptkontakt 5 am feststehenden Kontakt 11 ab, bis die Hilfskontakte 6 und 12 einander berühren. Erst nach Berührung der Hilfskontakte 6, 12 öffnen die Hauptkontakte 5, 11. Im weiteren Verlauf des Öffnens hebt dann auch der bewegliche Hilfskontakt 6 vom feststehenden Hilfskontakt 12 ab.

## Patentansprüche

1. Niederspannungs-Leistungsschalter mit mindestens einem Kontaktsystem, das über eine abnehmbar angeordnete Lichtbogenlöschkammer zugänglich ist und jeweils ein Paar aus wechselbare Haupt- und Hilfskontakte (5, 11; 6, 12) aufweist, von denen einer der Kontakte (11, 12) jedes Kontaktpaares (5, 11; 6, 12) auf einer ortsfesten Kontaktstelle und der jeweils andere Kontakt (5, 6) als Gegenkontaktseite an einem beweglichen Kontaktarm (1, 2) befestigt sind, der seinerseits aus einem Hauptarm (2) und einem mittels eines Gelenkes gelagerten Kontaktträgerteils (1) gebildet ist, welches über ein von diesem losbaren Flexband (9) elektrisch mit der Stromzuführung verbunden ist, **dadurch gekennzeichnet,** daß das aus einem am Kontaktträgerteil (1) befestigten Gelenkstift (3) und einer einseitig offenen Langlochaufnahme (4) am Hauptarm (2) ineinandergreifend gebildete Gelenk lediglich von einer U-förmig ausgebildeten Stifthalterung (13) gesichert ist, in deren U-Schenkeln (18) Lagerlöcher (19) für den Gelenkstift (3) vorgesehen sind und deren Mittelteil (17) an einem dem Langloch (4) im Hauptarm (2) gegenüberliegenden Anschlag (16) anliegt.

2. Niederspannungs-Leistungsschalter nach Anspruch 1 , **dadurch gekennzeichnet,** daß die Stifthalterung (13) als U-förmige Blattfeder ausgebildet ist, deren Schenkel (18) jeweils endseitig das Lagerloch (19) für den Gelenkstift (3) aufweisen und damit über Enden des eingesetzten Gelenkstiftes (3) aufschnappbar sind, wobei die Stifthalterung (13) mit ihrem Mittelteil (17) an einem abgeflachten Anschlagbolzen (16) zur Anlage kommt, welcher gegenüberliegend von der Langlochaufnahme (4) in Ausnehmungen (20) des Hauptarmes (2) angeordnet ist.

3. Niederspannungs-Leistungsschalter nach Anspruch 1 oder 2, **dadurch gekennzeichnet,** daß das Kontaktträgerteil (1) einen unterhalb des Hauptkontaktes (5) vorstehenden Fortsatz (24) aufweist, der die Stromführung dahingehend beeinflußt, daß der Kontaktdruck an den Hauptkontakten (5, 11) durch elektrodynamisch wirkende Kräfte verstärkt ist.

4. Niederspannungs-Leistungsschalter nach einem der Ansprüche 1 bis 3, **dadurch gekennzeichnet,** daß das Kontaktträgerteil (1) unterhalb des Hauptkontaktes (5) mit einer Isolierkappe (14) abgedeckt ist.

5. Niederspannungs-Leistungsschalter nach Anspruch 4, **dadurch gekennzeichnet,** daß die Isolierkappe (14) aus elastischem Material besteht und auf das Kontaktträgerteil (1) selbst haltend aufgeklemmt ist.

6. Niederspannungs-Leistungsschalter nach einem der Ansprüche 1 bis 5, **dadurch gekennzeichnet,** daß das Kontaktträgerteil (1) und der Hauptarm (2) oberhalb des Gelenkes jeweils eine Federaufnahme (21 bzw. 22) aufweisen, zwischen denen eine Kontaktdruckfeder (10) angeordnet ist, deren Vorspannung durch das Zusammenwirken eines am Hauptarm (2) angebrachten Anschlags (23) und des sich in der Offenstellung des Schalters daran abstützenden Kontaktträgerteils (1) gehalten ist.

7. Niederspannungs-Leistungsschalter nach einem der Ansprüche 1 bis 6, **dadurch gekennzeichnet,** daß das Kontaktträgerteil (1) und der Hauptarm (2) im Querschnitt U-förmig ausgebildet sind.

## Claims

1. Low-voltage circuit breaker with at least one contact system which is accessible by way of an arc-quenching chamber, which is arranged to be removable, and displays a respective pair of changeable main contacts (5, 11) and auxiliary contacts (6, 12), of which one of the contacts (11, 12) of each contact pair (5, 11; 6, 12) is fastened on a stationary contact place and the respective other contact (5, 6) is fastened as countercontact side at a movable contact arm (1, 2), which is in its turn formed of a main arm (2) and a contact carrier part (1), which is borne by means of a hinge and electrically connected by means of a flexible tape (9), which is detachable therefrom, with the electrical supply, characterised thereby, that the hinge, which is formed by interengagement of a hinge pin (3) fastened at the contact carrier part (1) and a one-sidedly open elongate hole receptacle (4) at the main arm (2), is secured merely by a pin holder (13), which is formed in U-shape and in the U-limbs (18) of which bearing holes (19) for the hinge pin (3) are provided and the middle part (17) of which lies against an abutment (16) lying opposite the elongate hole (4) in the main arm (2).

2. Low-voltage circuit breaker according to claim 1, characterised thereby, that the pin holder (13) is formed as U-shaped leaf spring, the limbs (18) of which each at an end display the bearing hole (19) for the hinge pin (3) and are thereby snappable over ends of the inserted hinge pin (3), for which the pin holder (13) comes to bear by its middle part (17) against a flattened abutment pin (16), which is arranged in recesses (20) of the main arm (2) to lie opposite the elongate hole receptacle (4).

3. Low-voltage circuit breaker according to claim 1 or 2, characterised thereby, that the contact carrier part (1) displays a prolongation (24), which protrudes below the main contact (5) and influences the current conduction in the sense that the contact pressure at the main contacts (5, 11) is enhanced by forces acting electrodynamically.

4. Low-voltage circuit breaker according to one of the claims 1 to 3, characterised thereby, that the contact carrier part (1) is covered below the main contact (5) by an insulating cap (14).

5. Low-voltage circuit breaker according to claim 4, characterised thereby, that the insulating cap (14) consists of elastic material and is wedged onto the contact carrier part (1) to be self-retaining.

6. Low-voltage circuit breaker according to one of the claims 1 to 5, characterised thereby, that the contact carrier part (1) and the main arm (2) each above the hinge display a respective spring receptacle (21 or 22), between which a contact pressure spring (10) is arranged, the bias of which is maintained by the co-operation of an abutment (23) mounted at the main arm (2) and the contact carrier part (1) bearing thereagainst in the open setting of the switch.

7. Low-voltage circuit breaker according to one of the claims 1 to 6, characterised thereby, that the contact carrier part (1) and the main arm (2) are formed to be U-shaped in cross-section.

## Revendications

1. Disjoncteur de puissance à basse tension avec au moins un système de contacts qui est accessible par une boite d'extinction d'arc disposée de manière amovible et présentant respectivement une paire de contacts principaux et auxiliaires interchangeables (5, 11 ; 6, 12), dont l'un des contacts (11, 12) de chaque paire de contacts (5, 11; 6, 12) est fixé sur un point de contact fixe et l'autre contact respectif (5, 6), en tant que contre-contact, sur un bras de contact amovible (1, 2) qui, pour sa part, est constitué par un bras principal (2) et par un élément support de contact (1) qui est logé au moyen d'une articulation et qui est connecté électriquement à l'arrivée de courant par l'intermédiaire d'un ruban flexible amovible (9), caractérisé en ce que l'articulation formée par une broche d'articulation (3) fixée à l'élément support de contact (1) et par une lumière (4) ouverte sur un côté, de manière à s engager l'une dans l'autre sur le bras principal (2), est simplement fixée par une fixation de broche (13) en forme de U, dans les côtés de U (18) de laquelle sont prévues des lumières (19) pour la broche d'articulation (3) et dont la partie médiane (17) est appliquée contre une butée (16) opposée à la lumière (4) dans le bras principal (2).

2. Disjoncteur de puissance à basse tension selon la revendication 1, caractérisé en ce que la fixation de broche (13) est conçue comme un ressort à lames en forme de U, dont les côtés (18) présentent chacun, côté extrémité, la lumière (19) pour la broche d'articulation (3) et peuvent être verrouillés par ressort au moyen des extrémités de la broche d'articulation insérée (3), la fixation de broche (13) venant s'appliquer par sa partie médiane (17) contre un boulon de butée (16) aplani, lequel est disposé dans des évidements (20) du bras principal (2) et fait face a la lumière (4).

3. Disjoncteur de puissance a basse tension selon la revendication 1 ou 2, caractérisé en ce que l'élément support de contact (1) présente un prolongement (24) dépassant en dessous du contact principal (5), prolongement qui influence l'arrivée de courant de sorte que la pression de contact sur les contacts principaux (5, 11) soit renforçée par des forces à action électrodynamique.

4. Disjoncteur de puissance à basse tension selon l'une des revendications 1 à 3, caractérisé en ce que l'élément support de contact (1) est recouvert en dessous du contact principal (5) d'un capuchon isolant (14).

5. Disjoncteur de puissance à basse tension selon la revendication 4, caractérisé en ce que le capuchon isolant (14) est en matière élastique et est plaqué par auto-adhérence sur l'élément support de contact (1).

6. Disjoncteur de puissance à basse tension selon l'une des revendications 1 à 5, caractérisé en ce que l'élément support de contact (1) et le bras principal (2) présentent au-dessus de l'articulation chacun un logement pour ressort (21 resp. 22) entre lesquels est disposé un ressort de pression (10) pour contact dont la prétension est maintenue par la coopération d'une butée (23) placée sur le bras principal (2) et de l'élément support de contact (1) qui prend appui dans la position ouverte du disjoncteur sur cette butée.

7. Disjoncteur de puissance à basse tension selon l'une des revendications 1 à 6, caractérisé en ce que l'élément support de contact (1) et le bras principal (2) présentent une coupe transversale en forme de U.
